# EUROPÄISCHE PATENTSCHRIFT

(11) **EP 2 123 813 B1**
(45) Veröffentlichungstag und Bekanntmachung des Hinweises auf die Patenterteilung: **23.09.2015**
(21) Anmeldenummer: 08156672.1
(22) Anmeldetag: 21.05.2008
(51) Int. Cl.: D03C 1/14

(54) **Webschaft-Antriebsanordnung, Umlenkhebelsatz und Umlenkhebel für eine solche**
Heald shaft drive, switching lever assembly and switching lever for such
Dispositif d'entraînement d'un métier à tisser, ensemble de levier de renvoi et levier de renvoi pour celui-ci

(43) Veröffentlichungstag der Anmeldung: 25.11.2009
(73) Patentinhaber: Groz-Beckert KG, 72458 Albstadt (DE)
(72) Erfinder: Münster, Bernhard, 72459 Messstetten (DE)
(74) Vertreter: Rüger, Barthelt & Abel

(56) Entgegenhaltungen:
- CH-A- 549 668
- DE-A1- 2 363 056

## Beschreibung

Die Erfindung betrifft eine Webschaft-Antriebsanordnung für mehrere Webschäfte, einen Umlenkhebelsatz für eine solche Webschaft-Antriebsanordnung und einen für die genannte Webschaft-Antriebsanordnung geeigneten Umlenkhebel.

Webmaschinen weisen mehrere bezüglich der Kettfadenlaufrichtung hintereinander angeordnete Webschäfte auf, die abwechselnd nach oben und/oder nach unten bewegt werden, um mit den Kettfäden ein Webfach zu bilden, in das der Schussfaden eingetragen wird. Der Hub eines Schafts kann nach oben (Oberfach) oder nach unten (Unterfach) gerichtet sein. Im Idealfall sind der Hub nach oben und der Hub nach unten ausgehend von einer Nulllage gleich groß. Die Nulllage entspricht der Schaftposition, bei der die von dem betreffenden Schaft geführten Kettfäden in der Kettfadenebene liegen. Diese Schaftposition heißt auch Fachschlussposition.

Zum Antrieb der Webschäfte dienen Gestänge, die Umlenkhebel enthalten. Ein solches Gestänge ist aus der CH 549 668 A bekannt, die die Merkmale des Oberbegriffs des Anspruch 1 offenbart. Bei der Vorrichtung nach der CH 549 668 A sind die zum Antrieb der einzelnen Schäfte genutzten Gestänge einheitlich ausgebildet.

Um den Schussfaden in das Webfach eintragen zu können, muss das Fach ausreichend weit geöffnet sein und ausreichend lange offen stehen. Um diese Bedingung zu erfüllen, werden den von dem Gewebebindungspunkt fern liegenden Schäften häufig größere Hübe erteilt als den dem Verbindungspunkt nahe liegenden Schäften. Wenn die Hübe mit zunehmender Entfernung der Webschäfte von dem Gewebebindungspunkt derart zunehmen, dass alle Kettfäden in nahezu einheitlichen Winkeln nach oben oder nach unten geführt werden, wird von einem "reinen Fach" gesprochen. Hierbei werden die Kettfäden jedoch unterschiedlich stark gedehnt und beansprucht. Werden hingegen die Fadenbeanspruchungen vergleichmäßigt, d.h. sind die einzelnen Webschafthübe näherungsweise gleich groß, wird die Facheinstellung als "Streufach" bezeichnet. Diese ist hinsichtlich des Schussfadeneintrags nicht optimal. Deshalb wird in der Praxis meist eine Kombination von "reinem Fach" und "Streufach" genutzt. Diese Einstellung wird als "Mischfach" bezeichnet.

Daraus ist ersichtlich, dass in der Praxis sowohl beim Streufach als auch beim Mischfach mit unterschiedlichen Schafthüben an den einzelnen Webschäften gearbeitet wird. Während einige der Webschäfte das oben genannten Ideal verwirklichen, wonach der Oberfachhub und der Unterfachhub gleich groß sind, führen die Hebelumlenkungen des Gestänges bei einigen anderen Webschäften zu einer erheblichen Differenz zwischen Oberfachhub und Unterfachhub. Diese Unterschiede werden auch als "Verzerrung" bezeichnet. Diese Verzerrung führt zu einer Abnahme der Größe des Unterfachs. Um genügend Platz für den Schusseintrag zu gewährleisten, muss der Hub insgesamt vergrößert werden. Dies stellt eine unnötige Belastung für die Kettfäden und die Fachbildemaschine sowie eine Belastung der Lager und Umlenkstellen dar.

Davon ausgehend, ist es Aufgabe der Erfindung eine entsprechend verbesserte Fachbildemaschine zu schaffen.

Diese Aufgabe wird mit der Webschaft-Antriebsanordnung nach Anspruch 1, z.B. durch Nutzung eines Umlenkhebelsatzes nach Anspruch 8, und/oder durch Verwendung von Umlenkhebeln nach Anspruch 11 gelöst:

Die Erfindung löst die genannte Aufgabe durch eine Webschaft-Antriebsanordnung mit unterschiedlich ausgebildeten Gestängen für einzelne Webschäfte. Die Gestänge der einzelnen Webschäfte unterscheiden sich beispiels- und vorzugsweise durch unterschiedlich ausgebildete, unterschiedlich angeschlossene oder unterschiedlich eingestellte Umlenkhebel. Die Umlenkhebel zeichnen sich insbesondere durch unterschiedliche Winkel aus, die ihre beiden Hebelarme jeweils miteinander einschließen. Durch die Verwendung unterschiedlicher Umlenkhebel kann erreicht werden, dass für einen gegebenen Fachwinkel an allen beteiligten Webschäften, trotz Streufacheinstellung oder Mischfacheinstellung, die vorhandenen Verzerrungen reduziert und insbesondere vereinheitlicht werden. Damit werden auch die Belastungen an den Umlenkhebeln, Lagerstellen und Kettfäden vereinheitlicht.

Die unterschiedlich ausgebildeten Umlenkhebel können mit unterschiedlich lang ausgebildeten Verbindungsstangen kombiniert werden, die die Umlenkhebel mit Schafthebeln der Schaftmaschine verbinden. Die unterschiedlich langen Verbindungsstangen gestatten die Einstellung einer gewünschten Höhenposition des jeweiligen Webschafts. Neben Verbindungsstangen mit fester Länge können auch längenverstellbare Verbindungsstangen zum Einsatz kommen.

Die Umlenkhebel können jeweils einen fest eingestellten Winkel zwischen ihren Hebelarmen haben. Die Umlenkhebel bilden zusammen einen Umlenkhebelsatz, der zumindest zwei Umlenkhebel mit unterschiedlichen Winkeln umfasst. Vorzugsweise werden für die bindungspunktfernen Webschäfte Umlenkhebel genutzt, die einen größeren Winkel aufweisen als die Umlenkhebel der bindungspunktnahen Webschäfte.

Es können alternativ auch einheitliche Umlenkhebel verwendet werden, die eine Winkeleinstellmöglichkeit aufweisen. Die Winkeleinstellmöglichkeit kann durch eine stufenlose Einstellvorrichtung oder eine Einstellvorrichtung gegeben sein, die nur eine abgestufte Einstellung der verschiedenen Winkel gestattet. Vorzugsweise sind die Abstufungen dabei so getroffen, dass sie mit den an den verschiedenen Webschaftpositionen erforderlichen Winkeln übereinstimmen. Die Einstellung des Winkels kann beispielsweise durch entsprechend form- oder reibschlüssige Kupplungen, Einstellschrauben oder dergleichen geschehen, die einen Hebelarm des Winkelhebels oder einen Teil desselben verstellen. Eben so gut ist es möglich, an einem der Hebelarme verschiedene Anlenkpunkte für eine wegführende Verbindungsstange oder eine wegführende Hubstange vorzusehen, wobei diese Verbindungspunkte alternativ nutzbar sind.

Weitere Einzelheiten vorteilhafter Ausführungsformen der Erfindung sind Gegenstand der Zeichnung, der Ansprüche oder der Beschreibung. Die Beschreibung beschränkt sich auf wesentliche Aspekte der Erfindung und sonstiger Gegebenheiten. Die Zeichnung ist ergänzend heranzuziehen. Sie offenbart weitere Details. Es zeigen:
Fig. 1 Eine Fachbildemaschine, einschließlich einer Webschaft-Antriebsanordnung, in schematischer Frontalansicht.
Fig. 2 Einen Ausschnitt aus einem Umlenkhebelsatz der Webschaft-Antriebsanordnung nach Figur 1.
Fig. 3 Eine Kinematik mehrerer Umlenkhebel des Umlenkhebelsatzes der Webschaft-Antriebsanordnung nach Figur 1.
Fig. 4 Die Fachbildemaschine nach Figur 1, in einer schematisierten Seitenansicht.
Fig. 5 bis 11 verschiedene Varianten von Verstellbaren Umlenkhebeln in schematisierten Seitenansichten und
Fig. 12 die Darstellung von Fachbildedifferenzen an verschiedenen Webschäften bei der erfindungsgemäßen Maschine im Vergleich zu konventionellen Maschinen.

In der nachfolgenden Figurenbeschreibung sind Ausführungsbeispiele der Erfindung beschrieben. Eine Bezugnahme auf Elemente der Figurenbeschreibung und der Ansprüche ohne Buchstabenindex und im Singular oder Plural gilt jeweils als allgemeine Bezugnahme für alle Elemente mit entsprechendem Bezugszeichen unabhängig davon, ob diese einen Buchstabenindex tragen oder nicht. Eine Bezugnahme auf einzelne Elemente unter Zuhilfenahme eines Buchstabenindex gilt spezifisch für das so bezeichnete Element.

In Figur 1 ist eine Fachbildemaschine 1 veranschaulicht, zu der eine Gruppe von Webschäften 2 gehören. Jeder Webschaft 2 wird durch einen Rahmen mit oberem und unterem Schaftstab und Seitenstützen gebildet. An den Schaftstäben ist jeweils eine Vielzahl von Weblitzen 3 gelagert. Diese dienen der Führung von Kettfäden 4, wie sie aus Figur 4 hervorgehen. Die einzelnen Kettfäden 4 sind jeweils mit dem gleichen Buchstabenindex versehen, wie der Webschaft 2a bis 2f, zu dem sie gehören. Wie ersichtlich, sind zur Verdeutlichung eines Fachbildeprozesses die Kettfäden 4a, 4b, 4c, 4d und 4f durch einen entsprechenden Hub der Webschäfte 2a, 2b, 2c, 2d und 2f nach oben aus der Kettfadenebene heraus verlagert. Sie stehen im Oberfach. Der Webschaft 2e ist nach unten verlagert. Entsprechend steht der Kettfaden 4e im Unterfach. Die Kettfäden 4 laufen ausgehend von einem Kettbaum (nicht dargestellt), von einem Hinterfach, durch ein Fadenauge der Weblitzen 3 eines Webschafts 2 strahlenförmig zu einem Gewebebindepunkt 5 im Vorderfach. Von diesem Gewebebindepunkt 5, an dem der Schussfadenanschlag stattfindet, erstreckt sich das Gewebe 6 weg in Richtung Warenbaum (nicht gezeichnet). Die Kettfäden schließen mit der Kettfadenebene einen Fachwinkel von z.B. 32° ein. Zwischen dem Kettfaden 4e und den anderen Kettfäden 4a bis d und 4f ist ein Webfach 7 für den Schusseintrag aufgespannt. Der in Figur 4 mit dem Bezugszeichen 7 gekennzeichnete Bereich stellt den dem Warenbaum naheliegenden Abschnitt eines kompletten Webfachs dar. Die Anzahl der Webschäfte 2 kann kleiner oder größer als dargestellt sein. Die Fachbildung kann in beliebiger Kombination von Webschäften 2 erfolgen.

Die einzelnen Webschäfte 2 werden, wie aus Figur 1 ersichtlich ist, mittels einer Webschaft-Antriebsanordnung 8 bewegt. Zu dieser gehört eine Antriebsmaschine 9, aus deren Gehäuse eine Gruppe von Schwingen oder Schafthebeln 10 ragt und zwar einer für jeden Webschaft 2 (2a bis 2f). Jeder dieser Schafthebel 10 ist über ein Gestänge 11 individuell mit dem ihm jeweils zugeordneten Webschaft 2 (2a bis 2f) verbunden. Über das Gestänge 11 werden die Webschäfte 2 über entsprechende an dem unteren Schaftstab vorgesehene Anschlüsse 12, 13, 14 angetrieben. Von diesen erstrecken sich Hubstangen 15, 16, 17 nach unten zu Umlenkhebeln 18, 19, 20. Die Hubstangen 15, 16, 17 umfassen Mittel (nicht dargestellt) mit denen die Längen der Hubstangen 15, 16, 17 verändert werden können. Die Höhenpositionierung eines Webschaftes 2 kann mittels der Hubstangen 15, 16, und 17 erfolgen. Die Umlenkhebel 18, 19, 20 sind als Winkelhebel ausgebildet. Sie sind um horizontale zueinander parallele Drehachsen schwenkbar gelagert. Die Schwenkbewegung ist in Figur 1 durch gekrümmte Pfeile angedeutet und führt zu einer ebenfalls durch einen Pfeil rechts neben dem Webschaft 2 angedeuteten vertikalen Auf- und Abbewegung desselben. Um diese hervorzurufen, sind die unteren Enden der Winkelhebel 18, 19, 20 durch im Wesentlichen horizontal angeordnete Unterzugstangen 21, 22 gelenkig miteinander verbunden. Zum Antrieb dieser Anordnung ist der Umlenkhebel 18 über eine Verbindungsstange 23 mit dem Schafthebel 10 gelenkig verbunden. Die Verbindungsstange 23 kann starr und mit fixer Länge ausgebildet sein. Die einzelnen Verbindungsstangen 23, die den einzelnen Webschäften 2 zugeordnet sind, können individuelle Längen aufweisen, wodurch die von den Schafthebeln 10 zu den Webschäften 2 führenden Einzelgestänge untereinander unterschiedlich ausgebildet sind. Das Gestänge 11 im Ausführungsbeispiel nach Figur 1 umfasst die Anschlüsse 12, 13, 14, die Hubstangen 15, 16, 17, die Umlenkhebel 18, 19, 20, die Unterzugstangen 21, 22 und die Verbindungsstange 23. Alternativ ausgebildete Gestänge 11 können andere Mittel aufweisen, um Schwenkhebel 10 und Webschaft 2 miteinander zu verbinden.

Die Umlenkhebel 19, 20 aller Hebelgetriebe der Webfach-Antriebsanordnung 8 können einheitliche Winkel zwischen ihren Hebelarmen aufweisen. Jedoch sind die Winkelhebel 18 (18a, 18b, 18c, 18d), die die Verbindung zwischen den Verbindungsstangen 23 und den Unterzugstangen 21 herstellen, vorzugsweise nicht einheitlich ausgebildet. Dies ist aus Figur 2 ersichtlich.

Die Umlenkhebel 18 bilden einen Umlenkhebelsatz 24, bei dem die Hebelarme 25, 26 jedes Umlenkhebels 18 miteinander unterschiedliche Winkel α, β, γ usw. einschließen. Die Hebelarme 25 aller Umlenkhebel 18 können eine einheitliche Länge aufweisen. Die Hebelarme 26 aller Umlenkhebel 18 können ebenfalls eine einheitliche Länge aufweisen. Die Längen der Hebelarme 25, 26 können unterschiedlich gewählt sein.

Zumindest einer der Umlenkhebel 18 weist einen Winkel α auf, der sich von dem Winkel β zumindest eines anderen Umlenkhebels 18 unterscheidet. Dies ist in Figur 3 schematisch veranschaulicht. Die Verbindungsstangen 23a, 23b, 23c haben wegen der unterschiedlichen Winkelstellungen der nach unten weisenden Hebelarme 25a, 25b, 25c unterschiedliche Längen. Außerdem sind sie, um unterschiedliche Hübe der angeschlossenen Webschäfte 2 zu realisieren, vorzugsweise an den Schafthebeln 10a, b, c an unterschiedlichen Höhenpositionen fixiert.

Jeder Umlenkhebel 18 weist an den Enden seiner Hebelarme 25, 26 Gelenke oder Anschlussstellen für die Verbindungsstange 23und die Hubstange 15 auf. Die Winkel, den die Hebelarme 25, 26 miteinander einschließen, werden durch die Verbindungslinien der Mittelpunkte dieser Anschlussstellen mit der Drehachse 27 gebildet, um die die Umlenkhebel 18 schwenkbar gelagert sind. Vorzugsweise sind alle Umlenkhebel 18 um eine gemeinsame Drehachse bzw. Schwenkachse 27 schwenkbar. Zusätzlich zu der Anschlussstelle für eine Verbindungsstange 23 weist der Hebelarm 25 eine Lagerstelle für die Unterzugstange 21 auf.

Die insoweit beschriebene Fachbildemaschine 1 arbeitet wie folgt:

Die Bewegung der Webschäfte 2a bis 2f ist durch die Webschaft-Antriebsanordnung 8 vorgegeben. Die Antriebsmaschine 9 bewegt die einzelnen Schafthebel 10 dementsprechend. Über das Gestänge 11 wird diese Bewegung auf die Webschäfte 2a bis 12f übertragen. Bei der Bewegungsübertragung wird die Bewegung etwas verändert. Mit anderen Worten, die Hub- oder Senkbewegung jedes Webschafts 2a bis 2f ist der Bewegung der einzelnen Schafthebel 10 aufgrund eines nichtlinearen Bewegungsübertragungsgesetzes nicht proportional.

In Figur 4 ist eine Momentaufnahme der Arbeit der Fachbildemaschine 1 veranschaulicht, wobei nur die Kettfäden 4 des Vorderfachs auf ihrem Weg von dem jeweiligen Webschaft 2 zu dem Gewebebindepunkt 5 in Richtung Warenbaum dargestellt sind. Das Hinterfach und der Verlauf der Kettfäden 4 in diesem ist der Einfachheit halber nicht dargestellt. Die Webschäfte 2a, 2b, 2c, 2d und f stehen im Oberfach. Der Webschaft 2e steht im Unterfach. Die Webschäfte 2a, 2b, 2c, 2d haben eine gleiche Hubhöhe. Sie bilden ein "Streufach". Die Webschäfte 2e und 2f sind auf unterschiedliche Hubhöhen eingestellt. Sie bilden ein reines Fach. Insgesamt wird somit ein Mischfach gebildet. Dieses dient nur zur Veranschaulichung. Die Facheinstellung kann grundsätzlich auch anders gewählt sein.

In Figur 3 ist die Kinematik der Webfach-Antriebsanordnung 8 anhand der ersten drei Umlenkhebel 18a, 18b, 18c dargestellt, deren Winkel α, β, γ so aufeinander abgestimmt sind, dass sich bei einem gegebenen Fachwinkel von beispielsweise 32° an keinem der Webschäfte eine nennenswerte Differenz zwischen der Größe des Hubs nach oben (Oberfach) und des Hubs nach unten (Unterfach) ergibt. Dies entspricht der Kurve V in Figur 12. Bei geringfügig größeren oder kleineren Fachwinkeln (das sind die Winkel, die der jeweilige Kettfaden mit der Kettfadenebene einschließt) ergeben sich nur geringfügige, völlig vernachlässigbare Abweichungen zwischen der Fachhöhe des Oberfachs und des Unterfachs von etwa + 0,5 mm oder - 0,5 mm. Dies zeigen die Kurven IV und VI der Figur 12. Es ist insbesondere bedeutsam, dass diese geringe Differenz auch mit zunehmender Entfernung eines Webschafts 2 von dem Gewebebindepunkt 5 nicht nennenswert zunimmt.

Im Gegensatz dazu nehmen die Differenzen zwischen Oberfach und Unterfach bei entsprechenden Fachwinkeln zwischen 30° und 34° bei konventionellen Webfach-Antriebsanordnungen mit zunehmendem Abstand von dem Gewebebindepunkt 5, wie die Kurven I bis III zeigen, geradezu extreme Ausmaße an. In Figur 12 liegen die bindepunktnahen Schäfte links und die bindepunktfernen Webschäfte rechts. Das Diagramm in Figur 12 veranschaulicht die Situation für zehn Webschäfte.

Mit der Erfindung werden die übermäßigen Belastungen von Kettfäden, Litzen und sonstigen Teilen der Fachbildemaschine 1, die Fachdifferenzen von über 9 mm hervorrufen können, grundsätzlich vermieden.

Die Erfindung kann, wie Figur 2 andeutet, durch einen Umlenkhebelsatz 24 verwirklicht werden, der aus verschieden ausgebildeten Umlenkhebeln 18a, 18b, 18c, usw. besteht. Es ist jedoch auch möglich, verstellbare Umlenkhebel 18 verschiedenster Bauart vorzusehen. Figur 5 und 6 zeigt einen verstellbaren Umlenkhebel 18, dessen Hebelarme 25, 26 gegeneinander verstellbar ausgebildet sind. Dazu ist zwischen beiden eine Zahnkupplung 28 vorgesehen. Diese gestattet eine stufenweise Verstellung der Hebelarme 25, 26 zur Veränderung des Winkels zwischen beiden.

Es ist auch möglich, eine solche oder andere Kupplung 29 an nur einem der beiden Hebelarme 25, 26 vorzusehen, wie es Figur 7 zeigt. Die Verstellung kann stufenlos sein oder Einstellstufen vorgeben.

Eine stufenweise Verstellung ist auch mit einem grundsätzlich starren Umlenkhebel 18 gemäß Figur 8 möglich. Dieser gestattet eine Verstellung des Winkels zwischen den beiden Hebelarmen 25, 26, indem an einem der Hebelarme 25, 26 verschieden Anlenkpunkte 39a, 39b, 39c für die Verbindungsstange 23a, 23b, 23c, zur Verfügung stehen.

Solche alternativen Anlenkpunkte können auch an dem Hebelarm 26 vorgesehen sein, was in Figur 8 nicht dargestellt ist. Die Anlenkpunkte 39a, 39b, 39c, usw. sind vorzugsweise so angeordnet, dass die gewünschten Winkel α, β, γ vorgegeben sind.

Eine weitere Alternative veranschaulicht Figur 9. Die beiden Hebelarme 25, 26 sind hier mit Einstellmitteln, beispielsweise einer Winkelverstelleinrichtung in Gestalt einer Einstellschraube 30, versehen, die den zwischen den Hebelarmen 25, 26 eingestellten Winkel durch Verdrehung verstellt.

Während gemäß Figur 9 eine Verschwenkung bzw. eine Drehung der Hebelarme 25, 26 gegeneinander stattfindet, ist es auch möglich, einen der Hebelarme 25, 26 zu teilen und mit einer Verschiebeeinrichtung 31 zu versehen. Diese Linearverschiebung eines Teils des Hebelarms 25, der den Anlenkpunkt 39 trägt, bewirkt eine Winkelverstellung. Gemäß Figur 11 kann auch lediglich ein Abschnitt des Hebelarms 25, der den Anlenkpunkt 39 trägt, schwenk-verstellbar gelagert sein, während ein anderer Abschnitt 25', der z.B. zum Anschluss der Unterzugstange 21 dient, starr ausgebildet sein kann.

Weitere Abwandlungen sind möglich, soweit sie dazu dienen, die wirksamen Winkel α, β oder γ zu verstellen und in der eingestellten Größe zu arretieren.

Eine erfindungsgemäße Fachbildemaschine 1 nutzt in ihrer Webfach-Antriebsanordnung 8 Umlenkhebel 18a, 18b, 18c, die einerseits die hin- und hergehende Antriebsbewegung von Verbindungsstangen 23a, 23b, 23c in auf- und abgehende Bewegungen von Hubstangen 15 umsetzen, und andererseits über Unterzugstangen 21 weitere Umlenkhebel 19, 20 antreiben. Die Umlenkhebel 18a, 18b, 18c haben unterschiedliche Winkel α, β, γ zwischen ihren Hebelarmen 25a, 25b, 25c und 26a, 26b, 26c. Vorzugsweise haben die Verbindungsstangen 23a, 23b, 23c entsprechend angepasst unterschiedliche Längen. Diese sind so bemessen, dass alle Webschäfte 2a, 2b, 2c in Fachschlussstellung stehen, wenn die Schafthebel 10a, b, c in Nullstellung stehen.

Durch die unterschiedlichen Winkel α, β, γ an den Umlenkhebeln 18a, 18b, 18c wird erreicht, dass die Fachdifferenzen zwischen Oberfach und Unterfach gering und vom Abstand des Gewebebindepunkts 5 unabhängig werden.

### Bezugszeichen:

- 1: Fachbildemaschine
- 2, 2a - 2f: Webschäfte
- 3: Weblitzen
- 4, 4a - 4f: Kettfäden
- 5: Gewebebindepunkt
- 6: Gewebe
- 7: Webfach
- 8: Webfach-Antriebsanordnung
- 9: Antriebsmaschine
- 10: Schafthebel
- 11: Gestänge
- 12, 13, 14: Anschlüsse
- 15, 16, 17: Hubstangen
- 18, 19, 20: Umlenkhebel
- 21, 22: Unterzugstangen
- 23: Verbindungsstange
- 24: Umlenkhebelsatz
- 25: Hebelarm
- 26: Hebelarm
- α, β, γ: Winkel zwischen 25a, 26a, 25b, 26b, 25c, 26c
- 27: Schwenkachse
- 28: Zahnkupplung
- 29: Kupplung
- 30: Verstelleinrichtung
- 31: Verschiebeeinrichtung
- 39: Anlenkpunkt

## Patentansprüche

1. Webschaft-Antriebsanordnung (8) für mehrere Webschäfte (2a, 2b),
mit einem Gestänge (11) zur Verbindung der Webschäfte (2a, 2b) mit einer Antriebsmaschine (9), die für jeden Webschaft (2a, 2b) einen hin und her gehend angetrieben Abtrieb (10a, 10b) aufweist,
mit mehreren Umlenkhebeln (18a, 18b), die jeweils zwei Arme (25a, 26a; 25b, 26b) aufweisen, die miteinander einen Winkel (α, β) festlegen und von denen ein Arm (26a, 26b) mit dem Webschaft (2, 2b) und der andere Arm (25a, 25b) mit dem Abtrieb (10a, 10b) verbunden ist,
**dadurch gekennzeichnet, dass** die Winkel (α, β) der Umlenkhebel (18a, 18b) zweier verschiedener Webschäfte (2a, 2b) ungleich sind.

2. Webschaft-Antriebsanordnung nach Anspruch 1, **dadurch gekennzeichnet, dass** der Winkel (α) des Umlenkhebels (18a) eines dem Webfach (7) nahe liegenden Webschafts (2a) kleiner ist als der Winkel (ß) eines Umlenkhebels (18b, 18c) eines Webschafts (2b, 2c), der dem Webfach (7) entfernt angeordnet ist.

3. Webschaft-Antriebsanordnung nach Anspruch 1, **dadurch gekennzeichnet, dass** der Umlenkhebel (18) über eine Verbindungsstange (23) mit dem Abtrieb (10) verbunden ist.

4. Webschaft-Antriebsanordnung nach Anspruch 1, **dadurch gekennzeichnet, dass** jeder Umlenkhebel (18a, 18b) über eine Verbindungsstange (23a, 23b) mit dem Abtrieb (10a, 10b) verbunden ist, wobei die einzelnen Verbindungsstangen (23a, 23b) unterschiedliche Längen aufweisen.

5. Webschaft-Antriebsanordnung nach Anspruch 1, **dadurch gekennzeichnet, dass** der Umlenkhebel (18a, 18b) über eine längenverstellbare Verbindungsstange (23a, 23b) mit dem Abtrieb (10a, 10b) verbunden ist.

6. Webschaft-Antriebsanordnung nach Anspruch 1, **dadurch gekennzeichnet, dass** der Umlenkhebel (18) über eine Hubstange (15) mit dem Webschaft (2) verbunden ist.

7. Webschaft-Antriebsanordnung nach Anspruch 1, **dadurch gekennzeichnet, dass** der Umlenkhebel (18) über eine längenverstellbare Hubstange (15) mit dem Webschaft (2) verbunden ist.

8. Webschaft-Antriebsanordnung nach Anspruch 1, **dadurch gekennzeichnet, dass** die Arme (25a, 26a) des einen Umlenkhebels (18a) genauso lang sind wie die Arme (25b, 26b) des anderen Umlenkhebels (18b).

9. Webschaft-Antriebsanordnung nach Anspruch 1, **dadurch gekennzeichnet, dass** wenigstens die Hebelarme (25, 26) wenigstens eines der Umlenkhebel (18) starr und unlösbar miteinander verbunden sind.

10. Webschaft-Antriebsanordnung nach Anspruch 1, **dadurch gekennzeichnet, dass** die Hebelarme (25, 26) mehrerer Umlenkhebel (18) jeweils starr und unlösbar miteinander verbunden sind.

11. Umlenkhebel für eine Webschaft-Antriebsanordnung nach einem der Ansprüche 1 bis 9, **dadurch gekennzeichnet, dass** die Hebelarme (25, 26) des Umlenkhebels (18) in Bezug aufeinander verstellbar sind.

12. Umlenkhebel nach Anspruch 11, **dadurch gekennzeichnet, dass** der Umlenkhebel (18) eine Winkelverstelleinrichtung (29, 30) zur Verstellung des Winkels (α, β) aufweist.

13. Umlenkhebel nach Anspruch 12, **dadurch gekennzeichnet, dass** die Winkelverstelleinrichtung eine formschlüssige Arretiereinrichtung (29, 30) aufweist.

14. Umlenkhebel nach Anspruch 11, **dadurch gekennzeichnet, dass** die Winkelverstelleinrichtung vorgegebene Stellstufen festlegt.

## Claims

1. Heald frame drive arrangement (8) for multiple heald frames (2a, 2b),
with a linkage (11) for connecting the heald frames (2a, 2b) to a drive motor (9), which has a reciprocating driven output side (10a, 10b) for each heald frame (2a, 2b), with multiple reversing levers (18a, 18b), which each have two arms (25a, 26a; 25b, 26b), which define an angle (α, β) with one another and of which one arm (26a, 26b) is connected to the heald frame (2, 2b) and the other arm (25a, 25b) is connected to the output side (10a, 10b),
**characterised in that** the angles (α, β) of the reversing levers (18a, 18b) of two different heald frames (2a, 2b) are different.

2. Heald frame drive arrangement according to claim 1, **characterised in that** the angle (α) of the reversing lever (18a) of a heald frame (2a) lying close to the shed (7) is smaller than the angle (β) of a reversing lever (18b, 18c) of a heald frame (2b, 2c), which is remote from the shed (7).

3. Heald frame drive arrangement according to claim 1, **characterised in that** the reversing lever (18) is connected to the output side (10) by means of a connecting rod (23).

4. Heald frame drive arrangement according to claim 1, **characterised in that** each reversing lever (18a, 18b) is connected to the output side (10a, 10b) by means of a connecting rod (23a, 23b), wherein the individual connecting rods (23a, 23b) have different lengths.

5. Heald frame drive arrangement according to claim 1, **characterised in that** the reversing lever (18a, 18b) is connected to the output side (10a, 10b) by means of a length-adjustable connecting rod (23a, 23b).

6. Heald frame drive arrangement according to claim 1, **characterised in that** the reversing lever (18) is connected to a heald frame (2) by means of a lifter rod (15).

7. Heald frame drive arrangement according to claim 1, **characterised in that** the reversing lever (18) is connected to the heald frame (2) by means of a length-adjustable lifter rod (15).

8. Heald frame drive arrangement according to claim 1, **characterised in that** the arms (25a, 26a) of one reversing lever (18a) are as long as the arms (25b, 26b) of the other reversing lever (18b).

9. Heald frame drive arrangement according to claim 1, **characterised in that** at least the lever arms (25, 26) of at least one reversing lever (18) are connected rigidly and undetachably to one another.

10. Heald frame drive arrangement according to claim 1, **characterised in that** the lever arms (25, 26) of multiple reversing levers (18) are respectively connected rigidly and undetachably to one another.

11. Reversing lever for a heald frame drive arrangement according to one of claims 1 to 9, **characterised in that** the lever arms (25, 26) of the reversing lever (18) are adjustable in relation to one another.

12. Reversing lever according to claim 11, **characterised in that** the reversing lever (18) has an angle adjusting device (29, 30) for adjusting the angle (α, β).

13. Reversing lever according to claim 12, **characterised in that** the angle adjusting device has a positive locking device (29, 30).

14. Reversing lever according to claim 11, **characterised in that** the angle adjusting device fixes predefined adjustment steps.

## Revendications

1. Dispositif d'entraînement de lames de tissage (8) destiné à plusieurs lames de tissage (2a, 2b),
comportant une tringlerie (11) destinée à relier les lames de tissage (2a, 2b) à un mécanisme d'entraînement (9) qui présente pour chaque lame de tissage (2a, 2b) un organe d'entraînement (10a, 10b) entraîné en va-et-vient,
comportant plusieurs leviers de retournement (18a, 18b) qui sont dotés chacun de deux bras (25a, 26a ; 25b, 26b) qui forment entre eux un angle (α, β) et dont un bras (26a, 26b) est relié à la lame de tissage (2a, 2b) et dont l'autre bras (25a, 25b) est relié à l'organe d'entraînement (10a, 10b),
**caractérisé en ce que** les angles (α, β) des leviers de retournement (18a, 28b) de deux lames de tissage différentes (2a, 2b) sont inégaux.

2. Dispositif d'entraînement de lames de tissage selon la revendication 1 **caractérisé en ce que** l'angle (α) du levier de retournement (18a) d'une lame de tissage (2a) proche de la foule (7) est plus petit que l'angle (β) d'un levier de retournement (18b, 18c) d'une lame de tissage (2b, 2c) qui est placé à distance de la foule (7).

3. Dispositif d'entraînement de lames de tissage selon la revendication 1 **caractérisé en ce que** le levier de retournement (18) est relié à l'organe d'entraînement (10) par 'intermédiaire d'une tige de liaison (23).

4. Dispositif d'entraînement de lames de tissage selon la revendication 1, **caractérisé en ce que** chaque levier de retournement (18a, 18b) est relié à l'organe d'entraînement (10a, 10b) par l'intermédiaire d'une tige de liaison (23a, 23b), les tiges de liaison individuelles (23a, 23b) présentant des longueurs différentes.

5. Dispositif d'entraînement de lames de tissage selon la revendication 1, **caractérisé en ce que** le levier de retournement (18a, 18b) est relié à l'organe d'entraînement (10a, 10b) par l'intermédiaire d'une tige de liaison (23a, 23b) réglable en longueur.

6. Dispositif d'entraînement de lames de tissage selon la revendication 1, **caractérisé en ce que** le levier de retournement (18) est relié à la lame de tissage (2) par une tige de course (15).

7. Dispositif d'entraînement de lames de tissage selon la revendication 1, **caractérisé en ce que** le levier de retournement (18) est relié à la lame de tissage (2) par une tige de course (15) réglable en longueur.

8. Dispositif d'entraînement de lames de tissage selon la revendication 1, **caractérisé en ce que** les bras (25a, 26a) de l'un des leviers de retournement (18a) ont exactement la même longueur que les bras (25b, 26b) de l'autre levier de retournement (18b).

9. Dispositif d'entraînement de lames de tissage selon la revendication 1, **caractérisé en ce qu'**au moins les bras de levier (25, 26) d'au moins un des leviers de retournement (18) sont reliés entre eux de façon rigide et inséparable.

10. Dispositif d'entraînement de lames de tissage selon la revendication 1, **caractérisé en ce que** les bras de levier (25, 26) de plusieurs leviers de retournement (18) sont chacun reliés entre eux de façon rigide et inséparable.

11. Levier de retournement destiné à un dispositif d'entraînement de lames de tissage selon l'une des revendications 1 à 9, **caractérisé en ce que** les bras de levier (25, 26) de levier de retournement (18) sont réglables l'un par rapport à l'autre.

12. Levier de retournement selon la revendication 11, **caractérisé en ce que** le levier de retournement (18) présente un dispositif de réglage d'angle (2a, 3a) destiné au réglage de l'angle (α, β).

13. Levier de retournement selon la revendication 12, **caractérisé en ce que** le dispositif de réglage d'angle présente un dispositif de blocage (29, 30) fonctionnant par la forme.

14. Levier de retournement selon la revendication 11, **caractérisé en ce que** le dispositif de réglage d'angle détermine des degrés de réglage pré-indiqués à l'avance.
